# EUROPÄISCHE PATENTSCHRIFT

(11) **EP 0 924 129 B1**
(45) Veröffentlichungstag und Bekanntmachung des Hinweises auf die Patenterteilung: **27.03.2002**
(21) Anmeldenummer: 98250436.7
(22) Anmeldetag: 16.12.1998
(51) Int. Cl.: B61D 19/00, B61D 39/00

(54) **Führungseinrichtung für Schiebewände von Schiebewand- und Haubenwagen**
Guiding device for sliding sides of railway car with sliding side panels or hoods
Dispositif de guidage pour parois coulissantes de wagons à parois ou capots coulissants

(30) Priorität: 16.12.1997 DE 19757283
(43) Veröffentlichungstag der Anmeldung: 23.06.1999
(73) Patentinhaber: DWA Deutsche Waggonbau GmbH, 12526 Berlin (DE)
(72) Erfinder: Ernst, Andreas, Dipl. -Ing., 02906 Niesky (DE); Göhring, Dieter, Dipl. -Ing., 98646 Hildburghausen (DE); Petrick, Renee, Dipl. -Ing., 02906 Nieder Seifersdorf (DE); Raabe, Manfred, Ing. -Päd., 02906 Niesky (DE)
(74) Vertreter: Köhler, Reimund

(56) Entgegenhaltungen:
- DE-A- 1 803 485
- DE-A- 1 964 814
- DE-B- 1 274 156

## Beschreibung

Die Erfindung bezieht sich auf eine Führungseinrichtung für Schiebewände von Schiebewand- und Haubenwagen nach dem Oberbegriff des Patentanspruchs 1.

Bekannt sind Schiebewände und Hauben von öffnungsfähigen Güterwagen unterschiedlicher Bauart, bei denen die Schiebewände bzw. Hauben von der verriegelbaren Transportstellung oder Ruhestellung in die Be- und Entladestellung bewegt werden. Wagenkästen von Schiebewandwagen besitzen zwei an den Wagenenden angeordnete Stirnwände, in Wagenmitte meist ein Mittenportal und vier an der Stirnwand und dem Mittenportal dicht aufliegende und separat zu bedienende Schiebewände, von denen jeweils die zwei gegenüberliegenden geöffnet und über die in Längsrichtung benachbarte geschlossenen Wand geschoben werden können. Dabei sind die Schiebewände jeweils durch eine obere im Dachbereich und eine untere unterhalb des Fußbodens angeordnete Ausstell- und/oder Führungseinrichtung aufgenommen.

Es ist bekannt, die Schiebewände durch eine drehbare Welle von der Transportstellung in die Laufschiene zu schwenken und somit diese in Verschiebestellung zu bewegen. Die Laufschienen sind im Umsetzbereich unterbrochen, um das Einschwenken der Umsetzarme zu ermöglichen. Die Laufrollenhalter der Schiebewände bewegen sich auf einer Kreisbahn um die Schwenkwelle zwischen der Transport- und der Be- und Entladestellung. Somit wird die gesamte Schiebewand während des Umsetzvorganges angehoben und nach außen bewegt, um die nötige Freiheit zur benachbarten geschlossenen Wand herzustellen. Ausgleichsfedern müssen das Gewichtsmoment auf ein für den Bediener realisierbares Maß reduzieren. Durch diese Abhängigkeiten sind die Anordnungsmöglichkeiten der Schwenkwelle und zugehörigen Laufschiene begrenzt. Oft überragen Lagerstellen und Hebel der Schwenkwelle bzw. der Laufschiene die Untergestellaußenkante und sind somit einer hohen Beschädigungsgefahr durch Ladefahrzeuge ausgesetzt. Die Laufwerke der Schiebewände müssen gegen Abheben von dem Umsetzelement in Ruhestellung bzw. während des Öffnungsprozesses und von der Laufschiene in der Offenstellung gesichert sein. Da die Laufschiene je Schiebewand zwei Öffnungen im Umsetzbereich aufweist, ist in diesem Bereich die Sicherung gegen Ausheben nicht vollständig gewährleistet. Diese Einrichtung hat den Nachteil, daß viele Bauteile notwendig sind und damit eine kostenintensive Herstellung und wartungsintensiver Betrieb verbunden ist. Weiterhin wirkt sich nachteilig aus, daß die Schwenkwelle als sensibles Bauteil ungeschützt und einer hohen Beschädigungsgefahr ausgesetzt ist. Außerdem muß die Masse der Schiebewand bei jedem Öffnungs- und Schließvorgang vertikal angehoben und abgesenkt werden. Darüber hinaus sind die Anordnungsmöglichkeiten der Schwenkwelle und Laufschiene am Untergestell durch gegenseitige Verknüpfungen begrenzt.

Die DE 33 23 655 zeigt eine Wandführung für Schiebewände, bei der die jeweils in Längsrichtung benachbarten Wände auf einer separaten Laufschiene geführt werden. Diese Laufschienen sind parallel nebeneinander als auch schräg übereinander angeordnet. Durch diese Anordnung werden die Schiebewände beim Öffnungsvorgang nicht angehoben, sondern im oberen Bereich stark auseinandergespreizt, um die Freiheit zur anderen Wand bzw. Stirnwand zu erreichen. Die Laufschienen weisen keine Unterbrechungen auf und sind parallel zur Untergestellaußenkante angeordnet und die Laufrollen der Schiebewände bleiben ständig im Kontakt mit der Laufschiene. Nachteilig bei dieser Ausführung ist, daß zwei über die gesamte Wagenlänge reichende Laufschienen je Wagenlängsseite benötigt werden. Außerdem ist der vertikale und horizontale Platzbedarf im Außenlangträgerbereich sehr hoch und gestattet keine geschützte Anordnung der Laufschienen. Weiterhin wirkt sich nachteilig aus, daß die äußere Haube sehr stark gespreizt werden muß, um die innere Haube passieren zu können. Dadurch wird die Befahrbarkeit von engen Rampen bei breiten Fahrzeugen eingeschränkt. Diese Einrichtung weist eine hohe Eigenmasse auf und außerdem ist ein hoher Fertigungsaufwand erforderlich.

Die DE 1 803 485 beinhaltet einen gedeckten Eisenbahngüterwagen und Container mit einer Führungseinrichtung für Schiebewände von Schiebewand- und Haubenwagen, deren Schiebewände in Transportstellung in einer Ebene parallel zur Wagenlängsmitte liegen. Zwei gegenüberliegende Schiebewände werden jeweils geöffnet und dabei über die benachbarte geschlossenen Schiebewand verschoben. Bei dem Verschiebeprozess werden die Schiebewände durch eine Laufschiene geführt, wobei die Laufschiene parallel oder annähernd parallel zur Untergestellaußenkante angeordnet ist, und auf je zwei Laufrollenhaltern eine Schiebewand trägt. Die Laufschiene ist im Bereich der äußeren zu Stirnwänden des Wagens weisenden Laufrollenhalter nach innen zu einer Wagenlängsmitte um einen ersten Spreizwinkel abgewinkelt (siehe Figur 4), und die Laufschiene weist im Bereich der inneren, zu einer Wagenquermitte weisenden Laufrollenhalter Einführungen auf, die zur Wagenlängsmitte um einen zweiten Spreizwinkel abgewinkelt sind und mit ihrem freien Ende zur jeweiligen Stirnwandseite des Wagens weisen. Nachteilig bei dieser Ausführung ist, daß zum Öffnen einer Schiebewand immer beide benachbarten Wände betätigt werden müssen. Dadurch verschlechtert sich wesentlich der Bedienkomfort. Durch die mehrfache horizontale Ausknickung der Laufschiene steigt nachteiligerweise der Fertigungsaufwand.
Der Erfindung liegt die Aufgabe zugrunde, eine untere Wandführung für Schiebewände von Schiebewand- und Haubenwagen zu schaffen, die sich durch eine geringstmögliche Anzahl und ohne Nutzung von beweglichen Bauteilen auszeichnet und somit ein hohes Potential an fertigungstechnischer Einsparung und einen wartungsarmen Betrieb ermöglicht, wobei sich diese Einrichtung durch Einsatz nur einer Laufschiene platz- und gewichtseinsparend auszeichnet und außerdem gut geschützt weit hinter der Untergestellaußenkante sich anordnen läßt und für den Bediener ohne Nutzung von Hilfsfedern, die das Gewichtsmoment ausgleichen, sowie unter Vermeidung doppelter Betätigungen der Schiebewände eine komfortable Handhabe zuläßt. Weiterhin ist eine vom Kreisbogen unabhängige Öffnungsbahn des unteren Teils der Schiebewand eine wichtige Teilaufgabe, um die infolge vorhandener Rampenbreiten maximal mögliche Fahrzeugbreite im geöffneten Zustand gut ausnutzen zu können.

Die Lösung wird durch die Merkmale des Patentanspruchs 1 erreicht. Vorteilhafte Weiterbildungen der Erfindung sind in den Unteransprüchen angegeben. Durch die erfindungsgemäß aufgebaute Wandführungseinrichtung wird der notwendige Freiraum zur benachbarten geschlossenen Haube und zum Wagenkasten durch zwei getrennte Bewegungen erreicht. Zuerst wird die Schiebewand durch eine obere Führungseinrichtung von der Wagenlängsmitte weggespreizt. Der Drehpunkt dabei ist der Berührungspunkt der Laufrollen der Schiebewände mit der Laufschiene. Anschließend wird der restliche Freihub durch einen horizontal schräg nach außen weisenden Verschiebeweg im Anfangsbereich erreicht. Dazu sind an jeder Wagenlängsseite parallel zur Untergestellaußenkante eine Laufschiene angeordnet, die auf je zwei Laufrollenhaltern die Schiebewand trägt, die im Bereich der äußeren zu den Stirnwänden weisenden Laufrollenhaltem nach innen zur Wagenlängsmitte abgewinkelt sind und im Bereich der inneren zur Wagenquermitte weisenden Laufrollenhalter Einführungen aufweist, die zur Wagenlängsmitte abgewinkelt sind und mit ihrem freien Ende zur jeweiligen Stirnwandseite weisen und an diesen Einführungen Führungselemente angeordnet sind, die die Laufrollenhalter der zugehörigen Schiebewand in die jeweilige Einführung lenken.

Im folgenden werden Ausführungsbeispiele der Erfindung anhand der Zeichnungen näher erläutert. Es zeigen:
- Fig. 1:: die Vorderansicht eines 2-achsigen Schiebewandwagens,
- Fig. 2:: die Draufsicht auf das Untergestell gemäß Schnitt A-A nach Fig. 1, ohne Schiebewände und ohne Details des Wagenkastens,
- Fig. 3:: die Einführung der Laufschiene im Bereich Wagenmitte,
- Fig. 4-1:: die gespreizte und horizontal verschobene Schiebewand mit unten angeordneten Führungselementen,
- Fig. 4-2:: die gespreizte und horizontal verschobene Schiebewand mit oben angeordneten Führungselementen,
- Fig. 5:: die gespreizte und nicht verschobene Schiebewand und die benachbarte geschlossenen Schiebewand,
- Fig. 6:: die gespreizte und horizontal verschobene Schiebewand gemäß Schnitt B-B nach Fig. 2 vor der benachbarten geschlossenen Schiebewand.

Die Fig. 1 zeigt wichtige Baugruppen des Wagenkastens eines Schiebewandwagens. Die Öffnung zwischen an den Wagenenden angeordneten Stirnwänden 1, einem Mittenportal 2 und der Außenkante eines Untergestells 3, wird durch eine bewegliche Schiebewand 4 verschlossen. Jede Schiebewand 4 hat eine in Wagenlängsrichtung benachbarte und in Wagenquerrichtung gegenüberliegende Schiebewand 4, die auf einer Laufschiene 6 geführt werden. Die Verbindung zwischen Schiebewand 4 und Laufschiene 6 wird über zwei Laufrollenhalter 5 je Schiebewand 4 hergestellt. Die jeweils gegenüberliegenden Schiebewände 4 können gleichzeitig oder einzeln geöffnet und über die benachbarte geschlossen werden. Es wird somit zwischen der verriegelten Transportstellung und der Verschiebestellung der Schiebewände 4 unterschieden. Der zum Verschieben notwendige Freiraum zwischen Schiebewand 4 und Wagenkasten wird in zwei unabhängigen Bewegungen hergestellt. Gemäß Fig. 5 wird beim ersten Bewegungsablauf die Schiebewand 4, 14 durch eine im Firstträger und hier nicht näher erläuterte Spreizeinrichtung nach außen geneigt. Der Drehpunkt dieser Spreizbewegung liegt im Berührungspunkt zwischen einer Laufrolle 17 und dem Kopf der Laufschiene 6. Gemäß Fig. 6 wird im zweiten Bewegungsablauf die Schiebewand 4, 15 in Wagenlängsrichtung verschoben und bewegt sich dabei im Anfangsbereich horizontal quer nach außen. Diese Horizontalquerbewegung wird durch die Anordnung der Laufschiene 6 erreicht und ist in Fig. 2 zu erkennen. Die Laufschiene 6 ist im Bereich der beiden Laufrollenhalter 5 der in der verriegelten Transportstellung ruhenden Schiebewand 4 unterschiedlich ausgebildet. Die äußeren, an der Stirnwandseite angeordneten Laufrollenhalter 5 der Schiebewand 4, stehen im Verriegelungszustand am Ende der Laufschiene 6. In diesem Bereich ist die Laufschiene 6 mit einem flachen Winkel horizontal zu einer Wagenlängsmitte 8 hin abgewinkelt. Der Winkel wird in diesem Bereich so gewählt, daß es zwischen dem Laufschienenkopf der Laufschiene 6 und den Flanken der Laufrolle 17 des Laufrollenhalters 5 zu keinen Verklemmungen kommen kann, obwohl an dieser Stelle ein starres Einzelrad angeordnet ist. Im Bereich der inneren, zum Mittenportal 2 bzw. Wagenquermitte 9 weisenden Laufrollenhalter 5 der Schiebewand 4 wird eine Einführung 7 in die Laufschiene 6 steiler ausgeführt, um im Anfangsbereich des Verschiebevorganges möglichst viel horizontalen Querweg und somit Freiheit zum Mittenportal 2 und zur benachbarten Schiebewand 4 herzustellen. Wie in Fig. 3 zu erkennen, ist der Kopf der Laufschiene 6 im Bereich der Einführung 7 unterbrochen, um das Auffahren des Doppellaufwerkes des inneren Laufrollenhalters 5 der Schiebewand 4 auf die Laufschiene 6 zu ermöglichen. Beim weiteren Verschiebevorgang passiert das Doppellaufwerk der geöffneten Schiebewand 4, 15 zwangsgeführt in Geradeausfahrt die Einführung 7 der benachbarten geschlossenen Schiebewand 13 und kann bis zum Anschlagen an den äußeren Laufrollenhalter 5 der benachbarten Schiebewand 13 weiter rollen. Die Zwangsführung für die Kurvenfahrt wird durch abgewinkelte Führungselemente 10 erreicht, die in den Einführungen 7 so angeordnet sind, daß sie von dem jeweiligen Führungselement 16 des entsprechenden Laufwerkes umgriffen werden. Die Geradeausfahrt an der benachbarten Einführung 7 wird erreicht, indem ein Führungselement 11 so angeordnet ist, daß es vom Führungselement 16 des Laufwerkes nicht umgriffen wird, sondern im Bereich der Einführung 7 das Laufwerk nach außen drückt. Gemäß Fig. 4-1 und 4-2 sind für zwei benachbarte Schiebewände 4 die jeweiligen Führungselemente 10, 11 und 16 in unterschiedlichen Höhen zueinander angeordnet, um die Kurvenführung der zwei Schiebewände 4 zu trennen. Das bedeutet, daß auf einer Wagenhälfte die Führungselemente 10 für Kurvenfahrt und die Führungselemente 11 für Geradeausfahrt unterhalb des Schienenkopfes der Laufschiene 6 und das Führungselement 16 am Laufwerk der zugehörigen Schiebewand 4 unterhalb der Drehachse der Laufrolle 17 angeordnet sind. Für die benachbarte Schiebewand 4 sind die Führungselemente 10, 11 und 16 entsprechend oberhalb des Schienenkopfes bzw. der Drehachse angeordnet. Die äußeren Laufrollenhalter 5 der geöffneten Schiebewände 4 passieren zwangsgeführt in Geradeausfahrt während des Verschiebevorganges alle beiden Einführungen 7 der Laufschiene 6. Ein hier nicht näher erläuterter Steg in Verlängerung des Laufrollenhalters 5 der Schiebewand 4 sorgt dafür, daß das äußere Einfachlaufwerk nicht in die Einführung 7 einbiegen kann. Die Sicherung der Schiebewand 4 gegen unbeabsichtigtes Aufklettem oder Ausheben kann wie in Fig. 4-1 dargestellt, durch ein oberhalb der Laufschiene 6 befestigtes Winkelprofil als Anschlag 12 oder wie in Fig. 6 durch eine am Laufrollenhalter 5 angebrachte Umklammerung 12' der Laufschiene 6 nach unten erfolgen.

### Aufstellung der verwendeten Bezugszeichen

- 1: Stirnwand
- 2: Mittenportal
- 3: Untergestell
- 4: Schiebewand
- 5: Laufrollenhalter (der Schiebewand)
- 6: Laufschiene
- 7: Einführung
- 8: Wagenlängsmitte
- 9: Wagenquermitte
- 10: Führungselement (für Kurvenfahrt)
- 11: Führungselement (für Geradeausfahrt)
- 12: Anschlag (Sicherungselement gegen Ausheben)
- 13: Schiebewand (geschlossen)
- 14: Schiebewand (geschwenkt)
- 15: Schiebewand (in Verschiebeposition)
- 16: Führungselement (am Laufwerk des Laufrollenhalters)
- 17: Laufrolle

## Patentansprüche

1. Führungseinrichtung für Schiebewände (4) von Schiebewand- und Haubenwagen, deren Schiebewände (4) in Transportstellung in einer Ebene parallel zur Wagenlängsmitte (8) liegen, wobei zwei gegenüberliegende Schiebewände (4) jeweils geöffnet und dabei über die benachbarte geschlossenen Schiebewand (4) verschoben werden können und bei dem Verschiebeprozess durch eine Laufschiene (6) geführt werden, wobei die Laufschiene (6) parallel oder annähernd parallel zur Untergestellaußenkante anbringbar ist, und auf je zwei Laufrollenhaltern (5) eine Schiebewand (4) tragbar ist, daß die Laufschiene (6) im Bereich der äußeren zu Stirnwänden (1) des Wagens weisenden Laufrollenhalter (5) nach innen zu einer Wagenlängsmitte (8) um einen ersten Spreizwinkel abgewinkelt ist, und daß die Laufschiene (6) im Bereich der inneren zu einer Wagenquermitte weisenden Laufrollenhalter (5) Einführungen aufweist, die zur Wagenlängsmitte (8) um einen zweiten Spreizwinkel abgewinkelt sind und mit ihrem freien Ende zur jeweiligen Stirnwandseite des Wagens weisen, **dadurch gekennzeichnet, daß** der erste Spreizwinkel maximal so eine Größe erreicht, die kleiner ist als der Winkel der entsteht, wenn die Laufschiene (6) zu einer Laufrolle (17) diagonal Flankenberührung aufweist, daß der zweite Spreizwinkel annähernd die dreifache Größe des ersten Spreizwinkels an den Außenenden aufweist und daß an diesen Einführungen (7), wechselseitig unterhalb bzw. oberhalb des Laufschienenkopfes Führungselemente (10, 11) angeordnet sind, die die Laufrollenhalter (5) der zugehörigen Schiebewand (4) in die jeweilig zugehörende Einführung (7) lenken.

2. Führungseinrichtung nach Anspruch 1, **dadurch gekennzeichnet, daß** am zur Wagenmitte weisenden Laufrollenhalter (5) der Schiebewand (4) ein Doppellaufwerk angeordnet ist, wobei sich die annähernd vertikale Drehachse zwischen dessen zwei in Reihenform montierten Laufrollen (17) befindet und am Laufwerksrahmen Führungselemente (16) befestigt sind.

3. Führungseinrichtung nach Anspruch 1 und 2, **dadurch gekennzeichnet, daß** sich die Anordnung der Führungselemente (16) der Doppellaufwerke zweier benachbarter Schiebewände (4) dadurch unterscheiden, daß die Führungselemente (16) der einen Schiebewand (4) den Laufwerksrahmen nach oben und bei der anderen nach unten überragen und im jeweiligen Weichenbereich von entsprechend geformten Stegen, die am Untergestell (3) befestigt sind, geführt werden.

4. Führungseinrichtung nach einem der Ansprüche 2 bis 3, **dadurch gekennzeichnet, daß** das Doppellaufwerk als Einzelradlaufwerk mit sphärischem Lager ausgebildet ist.

5. Führungseinrichtung nach Anspruch 1 bis 4, **dadurch gekennzeichnet, daß** eine Aushebesicherung durch einen oberhalb der Laufschiene (6) befestigten und ihr folgenden Anschlag (12) hergestellt wird, der den vertikalen Weg der Laufrolle (17) begrenzt.

6. Führungseinrichtung nach einem der Ansprüche 1 bis 5, **dadurch gekennzeichnet, daß** eine Aushebesicherung in Form einer Umklammerung (12') die Laufschiene (6) von der Wagenaußenseite umgreift und zu einer horizontalen Fläche im unteren Bereich der Laufschiene (6) ein Anschlag hergestellt wird.

## Claims

1. Guide device for sliding panels (4) of sliding-panel and hooded waggons, the sliding panels (4) of which, in the transport position, lie in a plane parallel to the waggon longitudinal centre (8), two opposite sliding panels (4) being capable in each case of being opened and at the same time displaced over the adjacent closed sliding panel (4) and being guided by a running rail (6) during the displacement process, the running rail (6) being capable of being mounted parallel or approximately parallel to the undercarriage outer edge, and a sliding panel (4) being capable of being carried in each case on two running-roller holders (5), the running rail (6) being angled inwards relative to a waggon longitudinal centre (8) through a first spreading angle in the region of the outer running-roller holders (5) pointed towards the end walls (1) of the waggon, and the running rail (6) having, in the region of the inner running-roller holders (5) pointing towards a waggon transverse centre, lead-ins which are angled relative to the waggon longitudinal centre (8) through a second spreading angle and point with their free end towards the respective end wall side of the waggon, **characterized in that** the first spreading angle reaches at most a size which is smaller than the angle occurring when the running rail (6) has flank contact diagonally with a running roller (17), **in that** the second spreading angle is approximately three times the size of the first spreading angle at the outer ends, and **in that** at these lead-ins (7) are arranged alternately, below and above the running-rail head, guide elements (10, 11) which steer the running-roller holders (5) of the associated sliding panel (4) into the respectively associated lead-in (7).

2. Guide device according to Claim 1, **characterized in that** a double running mechanism is arranged on that running-roller holder (5) of the sliding panel (4) which points towards the waggon centre, the approximately vertical axis of rotation being located between the two inline-mounted running rollers (17) of said double running mechanism, and guide elements (16) being fastened to the running-mechanism frame.

3. Guide device according to Claims 1 and 2, **characterized in that** the arrangements of the guide elements (16) of the double running mechanisms of two adjacent sliding panels (4) differ from one another **in that** the guide elements (16) of one sliding panel (4) project beyond the running-mechanism frame upwards and those of the other project beyond the running-mechanism frame downwards and are guided in the respective switch region by appropriately shaped webs which are fastened to the undercarriage (3).

4. Guide device according to one of Claims 2 and 3, **characterized in that** the double running mechanism is designed as a single-wheel running mechanism with a spherical bearing.

5. Guide device according to Claims 1 to 4, **characterized in that** lift-out protection is afforded by a stop (12) which is fastened above the running rail (6) and follows the latter and which limits the vertical travel of the running roller (17).

6. Guide device according to one of Claims 1 to 5, **characterized in that** lift-out protection in the form of an encompassment (12') surrounds the running rail (6) from the outside of the waggon and a stop is formed with a horizontal surface in the lower region of the running rail (6).

## Revendications

1. Dispositif de guidage pour des parois coulissantes (4) de wagons à parois et capots coulissants, dont les parois coulissantes (4) se trouvent, en position de transport, dans un plan parallèle au milieu longitudinal (8) du wagon, dans lequel deux parois coulissantes opposées (4) peuvent chaque fois être ouvertes et coulisser alors devant la paroi coulissante voisine fermée (4) et sont guidées par un rail de roulement (6) lors de l'opération de coulissement, dans lequel le rail de roulement (6) peut être installé parallèlement ou à peu près parallèlement à l'arête extérieure du châssis et une paroi coulissante (4) peut être portée chaque fois sur deux supports de galets de roulement (5), le rail de roulement (6) est, dans la région des supports extérieurs de galets de roulement (5) orientés vers les parois d'extrémité (1) du wagon, coudé d'un premier angle d'écartement vers l'intérieur en direction d'un milieu longitudinal (8) du wagon et le rail de roulement (6) présente, dans la région des supports intérieurs de galets de roulement (5) orientés vers un milieu transversal du wagon, des guides d'entrée qui sont coudés d'un deuxième angle d'écartement en direction du milieu longitudinal (8) du wagon et sont orientés avec leur extrémité libre vers le côté respectif de la paroi d'extrémité du wagon, **caractérisé en ce que** le premier angle d'écartement atteint au maximum une grandeur qui est plus petite que l'angle qui apparaît lorsque le rail de roulement (6) présente un contact des flancs en diagonale par rapport au galet de roulement (17), **en ce que** le deuxième angle d'écartement présente une grandeur approximativement triple du premier angle d'écartement aux extrémités extérieures et **en ce qu'**à ces guides d'entrée (7), sont disposés en alternance en dessous respectivement au-dessus du champignon du rail de roulement, des éléments de guidage (10, 11) qui dirigent les supports de galets de roulement (5) de la paroi coulissante concernée (4) dans le guide d'entrée (7) respectivement concerné.

2. Dispositif de guidage suivant la revendication 1, **caractérisé en ce qu'**un double train de roulement est disposé sur le support de galets de roulement (5) de la paroi coulissante (4) orienté vers le milieu du wagon, dans lequel l'axe de rotation sensiblement vertical se trouve entre les deux galets de roulement (17) de celui-ci montés en ligne et des éléments de guidage (16) sont fixés au châssis du train de roulement.

3. Dispositif de guidage suivant la revendication 1 et 2, **caractérisé en ce que** les dispositions des éléments de guidage (16) des doubles trains de roulement de deux parois coulissantes voisines (4) se différencient **en ce que** les éléments de guidage (16) d'une première paroi coulissante (4) dépassent le châssis du train de roulement vers le haut et ceux de l'autre le dépassent vers le bas et sont guidés dans la région de l'aiguillage respectif, par des nervures de forme correspondante, qui sont fixées au châssis (3).

4. Dispositif de guidage suivant l'une quelconque des revendications 2 à 3, **caractérisé en ce que** le double train de roulement a la forme d'un train de roulement à roue unique avec un palier sphérique.

5. Dispositif de guidage suivant une revendication 1 à 4, **caractérisé en ce qu'**une sécurité contre le soulèvement est réalisée par une butée (12) fixée au-dessus du rail de roulement (6) et longeant celui-ci, et qui limite le déplacement vertical du galet de roulement (17).

6. Dispositif de guidage suivant l'une quelconque des revendications 1 à 5, **caractérisé en ce qu'**une sécurité contre le soulèvement sous la forme d'un étrier (12') entoure le rail de roulement (6) du côté extérieur du wagon et une butée est réalisée vers une face horizontale dans la région inférieure du rail de roulement (6).
